# EUROPÄISCHE PATENTSCHRIFT

(11) **EP 2 801 690 B1**
(45) Veröffentlichungstag und Bekanntmachung des Hinweises auf die Patenterteilung: **27.07.2016**
(21) Anmeldenummer: 14161872.8
(22) Anmeldetag: 27.03.2014
(51) Int. Cl.: E06B 9/11, E06B 9/13, E06B 9/15, E06B 5/00

(54) **Verschlussanordnung**
Locking assembly
Dispositif de fermeture

(30) Priorität: 10.05.2013 DE 202013102050 U
(43) Veröffentlichungstag der Anmeldung: 12.11.2014
(73) Patentinhaber: REHAU AG + Co, 95111 Rehau (DE)
(72) Erfinder: Borowsky, Ralf, 95237 Weissdorf (DE); Bräuer, Stefan, 95100 Selb (DE)

(56) Entgegenhaltungen:
- EP-A2- 0 019 140
- CH-A- 404 903
- DE-C- 812 581
- DE-U1-202011 101 306
- GB-A- 883 322

## Beschreibung

Die Erfindung betrifft eine Verschlussanordnung, insbesondere für die Öffnungen von Möbeln, Gebäuden und dergleichen, umfassend wenigstens ein Trägerelement, wenigstens ein Stabilisierungselement sowie wenigstens ein Funktionselement, wobei das Funktionselement als Folie mit einer Dicke von 0,05 bis 5,0 mm, vorzugsweise 0,1 bis 2,0 mm ausgebildet ist, dass das Trägerelement über wenigstens eine seiner Seiten über wenigstens ein Stabilisierungselement beabstandet zum Funktionselement angeordnet ist.

Derartige Verschlussordnungen sind im Stand der Technik bekannt und beschrieben. So beschreibt bereits die DE 2500604 einen Schrank mit einem dessen Öffnung rolloartig verschließenden Verschluss aus einer flexiblen Stoffbahn, wobei die Stoffbahn über Umlenkmittel etwa in Form eines nach unten offenen U, den Schrankinnenraum im Wesentlichen übergreifend, geführt und mittels im Bereich ihrer beiden Enden angebrachten Gewichte gespannt gehalten ist. Dabei sind die Umlenkmittel als Umlenkstäbe drehbar gelagert und der den hinteren, abwärts gerichteten U-Schenkel bildende Längenabschnitt der Stoffbahn hintergreift eine den Schrankinnenraum abgrenzende Rückwand, so dass die Stoffbahn nicht mehr sichtbar ist. Die Umlenkmittel sind dabei sowohl an der Öffnung des Schrankmöbels als auch in der Nähe der Rückwand angeordnet, wobei die aus textilem Material, Kunststoff oder einer Kombination von beiden bestehende Stoffbahn durch stabförmig ausgebildete und unmittelbar an ihren Enden angeordnete Gewichte in einer gespannten Lage gehalten sein soll.

Nachteilig bei diesem Schrankmöbel und der Verschlussanordnung wird gesehen, dass die Handhabbarkeit der Stoffbahn insbesondere durch die Reibung zwischen dieser und den Umlegstäben eingeschränkt ist und dass die Stoffbahn verschmutzungsanfällig ist.

Ein weiterer Nachteil wird auch darin gesehen, dass im Schrankmöbel abgelegte Gegenstände jederzeit durch unbefugte Dritte entnommen werden können, da diese die Stoffbahn einfach zur Seite schieben bzw. diese durchtrennen.

Eine weitere Verschlussanordnung ist in der DE 20 2011 101 306 U1 beschrieben. Diese Verschlussanordnung umfasst ein Trägerelement, ein Stabilisierungselement sowie ein Funktionselement, wobei das Funktionselement als Folie mit einer Dicke von 0,05 bis 5,0 mm, vorzugsweise 0,1 bis 2,0 mm ausgebildet ist, wobei das Trägerelement über wenigstens eine seiner Seiten über wenigstens ein Stabilisierungselement beabstandet zum Funktionselement angeordnet ist.

Diese Verschlussanordnung lässt sich wirtschaftlich und kostengünstig herstellen, ermöglicht einen sicheren und dekorativen Verschluss von Öffnungen in Möbel, Gebäuden und dergleichen, die mechanisch stabil sowie diebstahlsicher sind und deren sichtbares Design verschiedensten Anforderungen gerecht werden kann, durch die Gestaltung des Funktionselementes. Diese Verschlussanordnung kann jedoch insbesondere hinsichtlich ihrer Radiengängigkeit insbesondere beim Einsatz in Schrankmöbeln weiter optimiert werden.

Die CH 404903 A offenbart ein Rollo zum verschiebbaren Öffnen und Verschließen von Ablagen, Staufächern, Bedienkonsolen und dergleichen, insbesondere zur Verwendung in Kraftfahrzeugen, mit wenigstens einem Trägerelement, zumindest einer Zwischenschicht sowie einer auf dem Rollo aufgebrachten Dekorschicht, wobei wenigstens eine Zwischenschicht eine Polsterung umfasst. Diese Polsterung umfasst beispielsweise einen Schaumstoff, ein Gewirk, oder Watte. Die Polsterung weist weiterhin einen Gasvolumenanteil von 75 bis 96 % aus und umfasst eine oder mehrere Kammern, die beispielsweise mit Gel bzw. Luft gefüllt sein können.

Die EP 0019140 A2 beschreibt eine Rollladen, insbesondere für Möbel, bestehend aus einer rollfähigen Schichtstoffplatte, vorzugsweise aus Tacon mit rückseitig quer zur Verschiebe- und / oder Aufrollrichtung angeordneten und mit der Schichtstoffplatte fest verbundenen Querversteifungen, wobei die Schichtstoffplatte auf der Rückseite mit einer Schaumstoffschicht und einer Prägung in Form von Rillen, Rippen oder Wülsten aufweisende Folie aus thermoplastischem Material verbunden ist.

Die DE 812581 C beschreibt eine Rolltür für Möbel, bestehend aus einer ganzflächigen, biegsamen Furnierplatte, wobei die Verschlussplatte a aus mehreren in bekannter Weise gesperrt miteinander verleimten Holzfurnieren b besteht, von denen eine Schicht b1, vorzugsweise eine Oberschicht, eine größere Wanddicke aufweist als die anderen Schichten. Weiterhin kann anstelle einer dünnen Innenschicht eine Gewebebahn d oder dergleichen angelegt sein, wie die nachfolgenden Figuren zeigen.

Die GB 883322 A_zeigt eine Verschlussanordnung für Möbel bestehend aus Versteifungselementen sowie einer Beschichtung aus einem Furnier, einer Stoffschicht und einer weiteren Furnierschicht.

Der Erfindung liegt daher die Aufgabe zugrunde, die Nachteile des bekannten Standes der Technik zu überwinden und eine Verschlussanordnung aufzuzeigen, die
wirtschaftlich und kostengünstig herstellbar ist, die einen dauerhaften sowie dekorativen Verschluss von Öffnungen ermöglicht und deren äußeres Erscheinungsbild
bzw. das Design auch im Dauergebrauch ohne Beeinträchtigungen bleibt.

Erfindungsgemäß wird diese Aufgabe durch die Merkmale des Anspruches 1 gelöst.

Weitere vorteilhafte Ausgestaltungen sind in den Unteransprüchen beschrieben. Überraschend konnte festgestellt werden, dass bei einer Verschlussordnung, insbesondere für die Öffnungen von Möbeln, Gebäuden und dergleichen, umfassend
wenigstens ein Trägerelement, wenigstens ein Stabilisierungselement sowie wenigstens ein Funktionselement, wobei das Funktionselement als Folie mit einer Dicke von 0,05 bis 5,0 mm, vorzugsweise von 0,1 bis 2,0 mm ausgebildet ist, dass
das Trägerelement über wenigstens eine seiner Seiten über wenigstens ein Stabilisierungselement beabstandet zum Funktionselement angeordnet ist, sich dadurch auszeichnet, dass das Stabilisierungselement als Abstandsgewirke mit wenigstens einer ersten flächigen Gewirkelage, mit wenigstens einer zweiten flächigen Gewirkelage sowie mit einer dazwischenliegenden Abstandsstruktur, welche
die erste flächige Gewirkelage mit der zweiten flächigen Gewirkelage verbindet, ausgebildet ist. Die erfindungsgemäße Verschlussanordnung lässt sich von daher bei
bestimmungsgemäßer Nutzung beispielsweise in Schrankmöbeln problemlos von einer
geschlos

senen Position in eine offene Position bewegen, ohne das die dekorative Außenseite Beeinträchtigungen bzw. Fehlstellen aufweist.

Dies ist vorteilhafterweise darauf zurückzuführen, dass die erste flächige Gewirkelage fest mit dem Funktionselement verbunden ist, während die zweite flächige Gewirkelage mit den stabilisierenden Trägerelementen verbunden ist und das zwischen der ersten Gewirkelage und der zweiten Gewirkelage abstandshaltende Verbindungsfäden, sogenannte Polfäden, angeordnet sind, die die erste Gewirkelage zur zweiten Gewirkelage auf Distanz halten. Die erfindungsgemäße Verschlussanordnung ist somit in sich sehr formstabil und kann aber auf unterschiedliche mechanische Beanspruchungen beispielsweise beim Öffnen bzw. Schließen in Schrankmöbeln durch die Art der Vermaschung sowie den Abstand der Maschen in der Abstandsstruktur des Abstandsgewirkes flexibel auf diese reagieren.

Dabei hat es sich als vorteilhaft herausgestellt bei der erfindungsgemäßen Verschlussanordnung, dass die Abstandsstruktur aus flächenverbindenden Maschen mit monofilen elastischen Fäden besteht, die abwechselnd mit je einer der Gewirkelagen vermascht sind. Hierdurch ist insbesondere die Abstandsstruktur des Abstandsgewirkes sehr formstabil und elastisch, so dass diese beispielsweise bei einer Druckbelastung nahezu unverändert wieder ihre Ausgangsform annimmt.

Bei der erfindungsgemäßen Verschlussanordnung hat es sich ebenfalls als vorteilhaft herausgestellt, dass die flächenverbindenden Maschen bzw. die abstandshaltenden Verbindungsfäden gleichmäßig etwa zickzackförmig zwischen den einander gegenüberliegenden Gewirkelagen verlaufen. Durch den Abstand der Maschen zueinander sowie die Distanz zwischen den beiden einander gegenüberliegenden Gewirkelagen lässt sich somit die Formstabilität der Abstandsstruktur definiert herstellen, so dass Verschlussanordnungen in verschiedenster Größe bzw. Fläche realisierbar sind, bei denen das die Sichtseite bildende Funktionselement von den die Stabilität bildenden Trägerelementen über die elastische Abstandsstruktur beabstandet angeordnet ist.

Dabei hat es sich als vorteilhaft herausgestellt, dass bei der erfindungsgemäßen Verschlussanordnung die flächenverbindenden Maschen bzw. die abstandshaltenden Verbindungsfäden synchron zwischen den Gewirkelagen verlaufen, was einerseits die Herstellungskosten reduziert, ohne die mechanischen Eigenschaften des Abstandsgewirkes zu beeinflussen.

Ein weiterer Vorteil der erfindungsgemäßen Verschlussanordnung wird darin gesehen, dass die flächenverbindenden Maschen bzw. die abstandshaltenden Verbindungsfäden etwa senkrecht zu den Gewirkelagen angeordnet sind und dabei beispielsweise V-förmig zwischen den Gewirkelagen angeordnet sind. Durch den Abstand der Maschen der abstandshaltenden Verbindungsfäden sowie deren Anzahl kann die stabilisierende und formstabile Ausprägung der Abstandsstruktur des Abstandsgewirkes entsprechend verändert bzw. beeinflusst werden.

Ebenfalls vorteilhaft bei der erfindungsgemäßen Verschlussanordnung hat sich herausgestellt, dass die abstandshaltenden Verbindungsfäden zwischen den beiden Gewirkelagen kreuzförmig mit einem Kreuzungswinkel von annähernd 45° ausgebildet sind. Hierdurch ist eine gute Verschiebefestigkeit der Gewirkelagen zueinander gewährleistet und einem Kippen der Abstandsstruktur unter Druckbelastung wird vorgebeugt.

Beim Einsatz eines abstandshaltenden Verbindungsfaden beispielsweise aus Polyester kann vorteilhafterweise durch Veredelungsvorgänge wie eine thermische Behandlung dieser noch weiter optimiert bzw. stabilisiert werden, so dass eine dauerhafte Biegeelastizität gewährleistet und das Abstandsgewirke eine elastische Zusammendrückbarkeit ähnlich eines Schaumstoffes erreicht.

Ebenfalls vorteilhaft bei der erfindungsgemäßen Verschlussanordnung wird gesehen, dass das Abstandsgewirke ein Flächengewicht von etwa 150 bis 750 g/m², vorzugsweise etwa 200 bis 450 g/m² nach DIN EN 12127 aufweist. Neben der wirtschaftlichen Herstellbarkeit ist hierdurch auch eine gute Formstabilität des Abstandsgewirkes gewährleistet, so dass die Herstellung der erfindungsgemäßen Verschlussanordnung einfach automatisierbar und somit sehr wirtschaftlich ist.

Die erfindungsgemäße Verschlussanordnung zeichnet sich weiterhin dadurch aus, dass das Trägerelement mit einer Gewirkelage stoffschlüssig verbunden ist, während das Funktionselement mit der dieser Gewirkelage gegenüberliegenden Gewirkelage ebenfalls stoffschlüssig verbunden ist. Über die Abstandsstruktur des Abstandsgewirkes wird das Trägerelement vom Funktionselement beabstandet angeordnet und die erfindungsgemäße Verschlussanordnung ist somit insbesondere beim Einsatz in Schrankmöbeln sehr gut einsetzbar.

Bei der erfindungsgemäßen Verschlussanordnung ist es weiterhin von Vorteil, dass das Abstandsgewirke eine Stauchhärte von wenigstens 15 kPa nach DIN EN ISO 3386-1 aufweist. Hierdurch lassen sich insbesondere die stoffschlüssigen Verbindungen durch beispielsweise Kleben des Funktionselementes an einer Gewirkelage und der Trägerelemente an der dieser gegenüberliegenden Gewirkelage kostengünstig und einfach realisieren.

Bei der erfindungsgemäßen Verschlussanordnung ist es ebenfalls von Vorteil, dass die Abstandsstruktur des Abstandsgewirkes wenigstens 300 Polstäbchen/ Polfäden pro cm² aufweist, hierdurch ist eine ausreichende Flexibilität des Abstandsgewirkes und somit der erfindungsgemäßen Verschlussanordnung, bei gleichzeitg wirtschaftlicher Herstellung realisierbar.

Die Erfindung soll nun an diesen nicht einschränkenden Ausführungsbeispielen näher beschrieben werden.

Es zeigen:
- Fig. 1: perspektivische Darstellung einer erfindungsgemäßen Verschlussanordnung
- Fig. 2: perspektivische Darstellung einer weiteren erfindungsgemäßen Verschlussanordnung.

In der Fig. 1 wird eine weitere erfindungsgemäße Verschlussanordnung perspektivisch dargestellt.

Die erfindungsgemäße Verschlussanordnung, insbesondere für die Öffnungen von Möbeln, Gebäuden und dergleichen umfasst Trägerelemente 1, ein Stabilisierungselement 2 sowie ein Funktionselement 3.

Das Funktionselement 3 ist als Folie mit einer Dicke von 0,6 mm ausgebildet und die Trägerelemente 1 sind über wenigstens eine ihrer Seiten über das Stabilisierungselement 2 beabstandet zum Funktionselement 3 angeordnet. Hierdurch ist beim bestimmungsgemäβen Gebrauch der erfindungsgemäßen Verschlussanordnung eine sehr laufruhige und ästhetische Bewegung möglich.

Das Trägerelement 1 der erfindungsgemäßen Verschlussanordnung ist in diesem Ausführungsbeispiel als prismatisch ausgebildetes Hohlprofil, hergestellt aus dem polymeren Werkstoff Polypropylen, gestaltet, was zu einer sehr guten mechanischen Stabilität der erfindungsgemäßen Verschlussanordnung insbesondere bei Verwendung eines Stabilisierungselementes 2 mit einer Dicke von etwa 2,0 mm führt.

Ein weiterer Vorteil der erfindungsgemäßen Verschlussanordnung besteht darin, dass das Stabilisierungselement 2 in diesem Ausführungsbeispiel ein Flächengewicht von etwa 180 g/m² aufweist, so dass das Gewicht der erfindungsgemäßen Verschlussanordnung bei ausreichender mechanischer Stabilität relativ gering ist.

Somit ist es bei bestimmungsgemäßem Gebrauch der erfindungsgemäßen Verschlussanordnung möglich, insbesondere bei Verschluss der Öffnungen von Möbeln, Gebäuden und dergleichen eine flächenhafte ansprechende Optik zu realisieren sowie gleichzeitig die funktionell positiven Eigenschaften eines an sich bekannten Rollladens kostengünstig und wirtschaftlich zu vereinen.

In der Fig. 2 ist eine weitere perspektivische Darstellung einer erfindungsgemäßen Verschlussanordnung dargestellt.

Die Verschlussanordnung weist ein Funktionselement 3 auf, welches als Folie mit einer Dicke von 0,5 mm ausgebildet ist. Das Funktionselement 3 ist über eine an sich bekannte Klebstoffschicht 9 mit dem Stabilisierungselement 2 vollflächig verbunden.

Das Stabilisierungselement 2 ist in diesem Ausführungsbeispiel als Abstandsgewirke 4 ausgebildet.

Das Abstandsgewirke 4 weist eine erste flächige Gewirkelage 5 sowie eine von dieser beabstandet angeordnete zweite flächige Gewirkelage 6 auf.

Zwischen der ersten Gewirkelage 5 und der zweiten Gewirkelage 6 ist eine Abstandsstruktur 7 angeordnet, welche flächenverbindende Maschen mit monofilen elastischen Fäden 10 aufweist, die abwechselnd mit der ersten Gewirkelage 5 bzw. der zweiten Gewirkelage 6 vermascht sind.

Diese abstandshaltenden Verbindungsfäden 10, welche auch Polfäden genannt werden, sind in diesem Ausführungsbeispiel synchron zwischen der ersten Gewirkelage 5 sowie der zweiten Gewirkelage 6 angeordnet. Die Anordnung ist einerseits senkrecht zwischen den Gewirkelagen 5, 6 aber auch zickzackförmig bzw. kreuzförmig mit einem Kreuzungswinkel von annähernd 45°.

Dabei kann einerseits durch den Abstand der ersten Gewirkelage 5 und der zweiten Gewirkelage 6 sowie die Distanz zwischen den abstandshaltenden Verbindungsfäden 10 die Formstabilität der erfindungsgemäßen Verschlussordnung variabel realisiert werden. Der Abstand zwischen der ersten Gewirkelage 5 und der zweiten Gewirkelage 6 beträgt in diesem Ausführungsbeispiel etwa 2 mm, wobei das Flächengewicht des Abstandsgewirkes 4 etwa 220 g/m² nach DIN EN 12127 beträgt.

Die Anordnung der abstandshaltenden Verbindungsfäden 10 zwischen der ersten Gewirkelage 5 und der zweiten Gewirkelage 6 kann sowohl senkrecht als auch parallel zu den an der zweiten Gewirkelage 6 über eine Klebstoffschicht 8 angeordneten Trägerelementen 1 erfolgen.

Dabei hat es sich weiterhin als vorteilhaft herausgestellt, dass die erste Gewirkelage 5 bzw. die zweite Gewirkelage 6 ebenfalls aus monofilem Material wie Polyester oder Polyamid bestehen, so dass die Elastizität des Abstandsgewirkes 4 noch weiter erhöht ist.

Es liegt jedoch auch im Rahmen der Erfindung, dass die erste Gewirkelage 5 bzw. die zweite Gewirkelage 6 aus multifilem Material hergestellt sind, so dass sich insbesondere das Funktionselement 3 bzw. die Trägerelemente 1 einfach durch an sich bekannte Verklebung bzw. auch durch Einsatz doppelseitiger Klebebänder problemlos fixieren lassen.

Beim Einsatz der erfindungsgemäßen Verschlussanordnung insbesondere in Schrankmöbeln lässt sich durch die vorteilhafte Dimensionierung und Ausgestaltung des als Abstandsgewirke 4 ausgebildeten Stabilisierungselementes 2 die ansprechende flächige Optik des Funktionselementes 3 auch bei bestimmungsgemäßer Nutzung ohne Beeinträchtigungen realisieren.

Die Beanspruchungen bzw. Verformungen der erfindungsgemäßen Verschlussanordnung insbesondere in Schrankmöbeln entstehen, wenn die Verschlussanordnung von einer geschlossenen Position in eine geöffnete Position bewegt wird und dabei einer erhöhten Zug- bzw. Druckbelastung ausgesetzt ist.

Durch die Anordnung sowie Dimensionierung des Abstandsgewirkes 4 werden diese jedoch soweit kompensiert, dass insbesondere die ansprechende Optik des Funktionselements 3 jederzeit gewährleistet ist.

Insbesondere durch den Abstand zwischen der ersten Gewirkelage 5 und der zweiten Gewirkelage 6 sowie der Art und Weise der Vermaschung durch die abstandshaltenden Verbindungsfäden 10 wird eine mechanische Entkoppelung der die Sichtseite definierten Funktionselementes 3 von den die Stabilität erzeugenden Trägerelementen 1 wirkungsvoll realisiert.

## Patentansprüche

1. Verschlussanordnung, insbesondere für die Öffnungen von Möbeln, Gebäuden und dergleichen, umfassend wenigstens ein Trägerelement (1), wenigstens ein Stabilisierungselement (2) sowie wenigstens ein Funktionselement (3), wobei das Funktionselement (3) als Folie mit einer Dicke von etwa 0,05 bis 5,0 mm, vorzugsweise von 0,1 bis 2,0 mm ausgebildet ist, wobei das Trägerelement (1) über wenigstens eine seiner Seiten über wenigstens ein Stabilisierungselement (2) beabstandet zum Funktionselement (3) angeordnet ist, wobei das Stabilisierungselement (2) als Abstandsgewirke (4), mit wenigstens einer ersten flächigen Gewirkelage (5), mit wenigstens einer zweiten flächigen Gewirkelage (6), sowie mit einer dazwischenliegenden Abstandsstruktur (7), welche die erste flächige Gewirkelage (5) mit der zweiten flächigen Gewirkelage (6) verbindet, ausgebildet ist, **dadurch gekennzeichnet, dass** die Abstandsstruktur (7) des Abstandsgewirkes (4) aus flächenverbindenden Maschen mit monofilen elastischen Fäden besteht, die abwechselnd mit je einer der Gewirkelagen (5, 6) vermascht sind.

2. Verschlussanordnung nach Anspruch 1, **dadurch gekennzeichnet, dass** die Abstandsstruktur (7) des Abstandsgewirkes (4) durch abstandshaltende Verbindungsfäden (10), sogenannte Polfäden, ausgebildet ist.

3. Verschlussanordnung nach einem der vorhergehenden Ansprüche, **dadurch gekennzeichnet, dass** der abstandshaltende Verbindungsfaden (10) der Abstandsstruktur (7) ein Monofilament aus Polyester ist.

4. Verschlussanordnung nach einem der vorhergehenden Ansprüche, **dadurch gekennzeichnet, dass** die abstandshaltenden Verbindungsfäden (10) der Abstandsstruktur (7) des Abstandsgewirkes (4) zwischen der ersten Gewirkelage (5) und der zweiten Gewirkelage (6) etwa kreuzförmig mit einem Kreuzungswinkel von etwa 45° ausgebildet ist.

5. Verschlussanordnung nach einem der vorhergehenden Ansprüche, **dadurch gekennzeichnet, dass** die abstandshaltenden Verbindungsfäden (10) der Abstandsstruktur (7) etwa zickzackförmig zwischen der ersten Gewirkelage (5) und der zweiten Gewirkelage (6) verlaufen.

6. Verschlussanordnung nach einem der vorhergehenden Ansprüche, **dadurch gekennzeichnet, dass** die abstandshaltenden Verbindungsfäden (10) der Abstandsstruktur (7) etwa senkrecht zur ersten Gewirkelage (5) sowie zur zweiten Gewirkelage (6) verlaufen.

7. Verschlussanordnung nach einem der vorhergehenden Ansprüche, **dadurch gekennzeichnet, dass** die abstandshaltenden Verbindungsfäden (10) der Abstandsstruktur (7) etwa V-förmig zwischen der ersten Gewirkelage (5) und der zweiten Gewirkelage (6) verlaufen.

8. Verschlussanordnung nach einem der vorhergehenden Ansprüche, **dadurch gekennzeichnet, dass** die abstandshaltenden Verbindungsfäden (10) der Abstandsstruktur (7) etwa synchron zwischen der ersten Gewirkelage (5) und der zweiten Gewirkelage (6) verlaufen.

9. Verschlussanordnung nach einem der vorhergehenden Ansprüche, **dadurch gekennzeichnet, dass** die abstandshaltenden Verbindungsfäden (10) der Abstandsstruktur (7) etwa parallel nebeneinander äquidistant verlaufen.

10. Verschlussanordnung nach einem der vorhergehenden Ansprüche, **dadurch gekennzeichnet, dass** das Abstandsgewirke (4) ein Flächengewicht von etwa 150 bis 750 g/m², vorzugsweise 200 bis 450 g/m² gemäß DIN EN 12127 aufweist.

11. Verschlussanordnung nach einem der vorhergehenden Ansprüche, **dadurch gekennzeichnet, dass** das Abstandsgewirke (4) eine Stauchhärte von wenigstens 15 kPa nach DIN EN ISO 3386-1 aufweist.

12. Verschlussanordnung nach einem der vorhergehenden Ansprüche, **dadurch gekennzeichnet, dass** das Abstandsgewirke (4) eine Dicke von etwa 1,7 bis 5,0 mm, vorzugsweise 2,0 bis 4,0 mm nach DIN EN ISO 5084 aufweist.

13. Verschlussanordnung nach einem der vorhergehenden Ansprüche, **dadurch gekennzeichnet, dass** die Abstandsstruktur (7) des Abstandsgewirkes (4) wenigstens 300 Polstäbchen pro cm² aufweist.

14. Verschlussanordnung nach einem der vorhergehenden Ansprüche, **dadurch gekennzeichnet, dass** die abstandshaltenden Verbindungsfäden (10) der Abstandsstruktur (7) eine Fadenstärke von etwa 0,04 bis 0,5 mm, bevorzugt 0,08 bis 0,20 mm aufweisen.

## Claims

1. Locking assembly, in particular for the openings of items of furniture, of buildings, and of the like, comprising at least one support element (1), at least one stabilizing element (2), and at least one functional element (3), wherein the functional element (3) is configured as a foil having a thickness of approx. 0.05 to 5,0 mm, preferably of 0.1 to 2.0 mm, wherein the support element (1) by way of at least one of the sides thereof is disposed so as to be spaced apart from the functional element (3) by way of at least one stabilizing element (2), wherein the stabilizing element (2) is configured as a warp-knitted spacer fabric (4) having at least one first planar warp-knitted layer (5), having at least one second planar warp-knitted layer (6), and having an interdisposed spacer structure (7) connecting the first planar warp-knitted layer (5) to the second planar warp-knitted layer (6), **characterized in that** the spacer structure (7) of the warp-knitted spacer fabric (4) is composed of area-interconnecting loops having elastic monofilament threads which are alternatively interlooped with in each case one of the warp-knitted layers (5, 6).

2. Locking assembly according to Claim 1, **characterized in that** the spacer structure (7) of the warp-knitted spacer fabric (4) is configured by space-maintaining connection threads (10), the latter being so-called pile threads.

3. Locking assembly according to one of the preceding claims, **characterized in that** the space-maintaining connection thread (10) of the spacer structure (7) is a monofilament of polyester.

4. Locking assembly according to one of the preceding claims, **characterized in that** the space-maintaining connection threads (10) of the spacer structure (7) of the warp-knitted spacer fabric (4) are configured between the first warp-knitted layer (5) and the second warp-knitted layer (6), so as to be approximately cruciform, at an angle of intersection of approx. 45°.

5. Locking assembly according to one of the preceding claims, **characterized in that** the space-maintaining connection threads (10) of the spacer structure (7) between the first warp-knitted layer (5) and the second warp-knitted layer (6) run in an approximately zigzag shape.

6. Locking assembly according to one of the preceding claims, **characterized in that** the space-maintaining connection threads (10) of the spacer structure (7) run so as to be approximately perpendicular to the first warp-knitted layer (5) and to the second warp-knitted layer (6).

7. Locking assembly according to one of the preceding claims, **characterized in that** the space-maintaining connection threads (10) of the spacer structure (7) between the first warp-knitted layer (5) and the second warp-knitted layer (6) run so as to be approximately V-shaped.

8. Locking assembly according to one of the preceding claims, **characterized in that** the space-maintaining connection threads (10) of the spacer structure (7) between the first warp-knitted layer (5) and the second warp-knitted layer (6) run so as to be approximately synchronous.

9. Locking assembly according to one of the preceding claims, **characterized in that** the space-maintaining connection threads (10) of the spacer structure (7) run so as to be approximately parallel with and equidistant from one another.

10. Locking assembly according to one of the preceding claims, **characterized in that** the warp-knitted spacer fabric (4) according to DIN EN 12127 has a weight per unit area of approx. 150 to 750 g/m2, preferably of 200 to 450 g/m2.

11. Locking assembly according to one of the preceding claims, **characterized in that** the warp-knitted spacer fabric (4) according to DIN EN ISO 3386-1 has a compression hardness of at least 15 kPa.

12. Locking assembly according to one of the preceding claims, **characterized in that** the warp-knitted spacer fabric (4) according to DIN EN ISO 5084 has a thickness of approx. 1.7 to 5.0 mm, preferably of 2.0 to 4.0 mm.

13. Locking assembly according to one of the preceding claims, **characterized in that** the spacer structure (7) of the warp-knitted spacer fabric (4) has at least 300 pile wales per cm2.

14. Locking assembly according to one of the preceding claims, **characterized in that** the space-maintaining connection threads (10) of the spacer structure (7) have a thread thickness of approx. 0.4 to 0.5 mm, preferably of 0.08 to 0.20 mm.

## Revendications

1. Dispositif de fermeture, en particulier pour des ouvertures de meubles, de bâtiments et analogues, comprenant au moins un élément porteur (1), au moins un élément de stabilisation (2) ainsi qu'au moins un élément fonctionnel (3), dans lequel l'élément fonctionnel (3) est réalisé sous la forme d'une feuille avec une épaisseur d'environ 0,05 à 5,0 mm, de préférence de 0,1 à 2,0 mm, dans lequel l'élément porteur (1) est disposé sur au moins de ses côtés à distance de l'élément fonctionnel (3) au moyen d'au moins un élément de stabilisation (2), dans lequel l'élément de stabilisation (2) est réalisé sous la forme d'un maillage d'écartement (4), avec au moins une première couche de maillage plate (5), avec au moins une deuxième couche de maillage plate (6), ainsi qu'avec une structure d'écartement (7) logée entre celles-ci, qui relie la première couche de maillage plate (5) à la deuxième couche de maillage plate (6), **caractérisé en ce que** la structure d'écartement (7) du maillage d'écartement (4) se compose de mailles de liaison à plat avec des fils élastiques monofilaires, qui sont maillés en alternance respectivement avec une des couches de maillage (5, 6).

2. Dispositif de fermeture selon la revendication 1, **caractérisé en ce que** la structure d'écartement (7) du maillage d'écartement (4) est formée par des fils de liaison tenant l'écartement (10), des fils dits fils de poil.

3. Dispositif de fermeture selon l'une quelconque des revendications précédentes, **caractérisé en ce que** le fil de liaison tenant l'écartement (10) de la structure d'écartement (7) est un monofilament en polyester.

4. Dispositif de fermeture selon l'une quelconque des revendications précédentes, **caractérisé en ce que** les fils de liaison tenant l'écartement (10) de la structure d'écartement (7) du maillage d'écartement (4) sont placés entre la première couche de maillage (5) et la deuxième couche de maillage (6) sensiblement en forme de croix avec un angle de croisement d'environ 45°.

5. Dispositif de fermeture selon l'une quelconque des revendications précédentes, **caractérisé en ce que** les fils de liaison tenant l'écartement (10) de la structure d'écartement (7) sont placés sensiblement en zigzag entre la première couche de maillage (5) et la deuxième couche de maillage (6).

6. Dispositif de fermeture selon l'une quelconque des revendications précédentes, **caractérisé en ce que** les fils de liaison tenant l'écartement (10) de la structure d'écartement (7) sont placés sensiblement perpendiculairement à la première couche de maillage (5) ainsi qu'à la deuxième couche de maillage (6).

7. Dispositif de fermeture selon l'une quelconque des revendications précédentes, **caractérisé en ce que** les fils de liaison tenant l'écartement (10) de la structure d'écartement (7) sont placés sensiblement en forme de V entre la première couche de maillage (5) et la deuxième couche de maillage (6).

8. Dispositif de fermeture selon l'une quelconque des revendications précédentes, **caractérisé en ce que** les fils de liaison tenant l'écartement (10) de la structure d'écartement (7) sont sensiblement synchrones entre la première couche de maillage (5) et la deuxième couche de maillage (6).

9. Dispositif de fermeture selon l'une quelconque des revendications précédentes, **caractérisé en ce que** les fils de liaison tenant l'écartement (10) de la structure d'écartement (7) sont placés sensiblement parallèlement à équidistance l'un de l'autre.

10. Dispositif de fermeture selon l'une quelconque des revendications précédentes, **caractérisé en ce que** le maillage d'écartement (4) présente un poids par unité de surface d'environ 150 à 750 g/m2, de préférence de 200 à 450 g/m2 selon DIN EN 12127.

11. Dispositif de fermeture selon l'une quelconque des revendications précédentes, **caractérisé en ce que** le maillage d'écartement (4) présente une dureté à l'écrasement d'au moins 15 kPa selon DIN EN ISO 3386-1.

12. Dispositif de fermeture selon l'une quelconque des revendications précédentes, **caractérisé en ce que** le maillage d'écartement (4) présente une épaisseur d'environ 1,7 à 5,0 mm, de préférence de 2,0 à 4,0 mm selon DIN EN ISO 5084.

13. Dispositif de fermeture selon l'une quelconque des revendications précédentes, **caractérisé en ce que** la structure d'écartement (7) du maillage d'écartement (4) présente au moins 300 barrettes de poil par cm2.

14. Dispositif de fermeture selon l'une quelconque des revendications précédentes, **caractérisé en ce que** les fils de liaison tenant l'écartement (10) de la structure d'écartement (7) présentent une épaisseur de fil d'environ 0,04 à 0,5 mm, de préférence de 0,08 à 0,20 mm.
